# FASCICULE DE BREVET EUROPEEN

(11) **EP 4 353 561 B1**
(45) Date de publication et mention de la délivrance du brevet: **22.01.2025**
(21) Numéro de dépôt: 23202600.5
(22) Date de dépôt: 10.10.2023
(51) Int. Cl.: B61C 17/04

(54) **CAISSE DE VÉHICULE FERROVIAIRE ET VÉHICULE ASSOCIÉ**
WAGENKASTEN EINES SCHIENENFAHRZEUGS UND ENTSPRECHENDES FAHRZEUG
BODY OF A RAILWAY VEHICLE AND ASSOCIATED VEHICLE

(30) Priorité: 11.10.2022 FR 2210411
(43) Date de publication de la demande: 17.04.2024
(73) Titulaire: ALSTOM Holdings, 93400 Saint-Ouen-sur-Seine (FR)
(72) Inventeur: GENDRON, Thomas, 17230 Andilly (FR); HOYON, Christophe, 17170 Courçon d'Aunis (FR); VINEL, Guillaume, 67800 Hoenheim (FR)
(74) Mandataire: Lavoix

(56) Documents cités:
- EP-A1- 0 952 062
- EP-A1- 1 215 098
- EP-A1- 3 456 602
- WO-A1-02/070319
- CN-A- 103 661 437
- CN-A- 104 176 075
- CN-A- 113 928 352
- CN-U- 207 416 840
- FR-A1- 2 759 338
- US-B1- 6 167 815

## Description

L'invention concerne une caisse de véhicule ferroviaire, en particulier une caisse de tramway, ainsi qu'un véhicule comprenant une telle caisse.

Une caisse de véhicule ferroviaire, en particulier une caisse de tramway, comprend un châssis rigide supporté par des bogies roulant sur une voie ferrée. Pour alléger la caisse, la caisse comprend généralement une partie basse structurelle, qui comprend le châssis et qui est dite « caisse basse », la caisse basse étant surmontée d'une partie haute, dite « caisse haute », réalisée en matériaux légers, par exemple en matériaux composites.

La caisse ménage, à une extrémité du véhicule ferroviaire, une cabine de conduite accueillant un conducteur du véhicule. Pour améliorer la visibilité vers l'extérieur du véhicule, la caisse haute comprend généralement des vitres de grandes dimensions, réduisant la section du ou des montants intermédiaires qui maintiennent les vitres. D'autre part, le véhicule doit résister aux chocs avec des obstacles extérieurs de manière à protéger le conducteur, en particulier en cas de choc frontal, lorsque le véhicule ferroviaire heurte un véhicule routier arrêté sur la voie ferrée, par exemple sur un passage à niveau.

Lorsque l'obstacle heurte la caisse basse, les dispositifs de sécurité passive présents à cette hauteur et la rigidité du châssis suffisent généralement à absorber l'essentiel de l'énergie du choc et à protéger le conducteur. En revanche, lorsque l'obstacle heurte la caisse haute, par exemple lorsque l'obstacle est une remorque de camion, la caisse haute n'est pas suffisamment résistante pour préserver un espace de survie au conducteur.

DE-19 860 888-A1 décrit, par exemple, une structure de caisse avec une caisse basse comprenant des montants solidaires du châssis, tandis que la partie haute comprend des poutres horizontales qui sont emboitées sur les montants. En cas de choc frontal sur la caisse haute, la caisse haute risque de remonter et s'enfoncer par rapport à la caisse basse, l'espace de survie étant alors enfoncé, laissant sans protection le conducteur.

Une autre solution consisterait à augmenter la hauteur de la caisse basse pour que, en cas de choc frontal avec une remorque, la remorque heurte la caisse basse, mais ceci tend à augmenter la masse du véhicule ferroviaire et nuit à la visibilité basse du conducteur, ce qui n'est pas conforme vis-à-vis des normes de visibilité en vigueur.

EP 1 215 098 A1 décrit, quant à lui, une structure de caisse une structure de caisse avec une caisse basse rigide et une partie haute formant un bouclier de protection, le bouclier étant reliée à la caisse basse par des éléments déformables, qui absorbent de l'énergie en cas de collision. Le bouclier de protection nuit à la visibilité du conducteur, en particulier sur les côtés.

C'est à ces problèmes qu'entend plus particulièrement remédier l'invention, en proposant une caisse de véhicule ferroviaire qui offre une sécurité de conduite améliorée en préservant un espace de survie du conducteur en cas de choc frontal sur la caisse haute.

À cet effet, l'invention concerne une caisse de véhicule ferroviaire, la caisse comprenant :
- une cabine de conduite, qui est ménagée à une extrémité avant de la caisse et qui comprend un poste de conduite,
- une caisse haute, ayant une armature comprenant une face avant dans laquelle est ménagée une ouverture pour autoriser la visibilité depuis le poste de conduite vers l'extérieur de la caisse selon une direction avant, et
- une caisse basse, qui comprend un châssis et qui supporte la caisse haute,
dans laquelle la caisse comprend un dispositif d'accrochage, qui :
- relie la caisse haute à la caisse basse,
- est agencé à l'avant de la caisse par rapport au poste de conduite, et
- est configuré pour passer d'une configuration flottante, dans laquelle le dispositif d'accrochage limite la transmission des vibrations entre la caisse haute et la caisse basse, à une configuration de retenue, dans laquelle le dispositif d'accrochage limite les déplacements de la caisse haute par rapport à la caisse basse selon une direction arrière opposée à la direction avant et selon une direction de hauteur, lorsque la caisse haute est soumise à un choc frontal haut, qui génère une force d'impact orientée vers la direction arrière et qui déforme la caisse haute.

Selon l'invention, le dispositif d'accrochage comprend au moins un crochet, tandis que la caisse basse comprend une platine ménageant un orifice complémentaire configuré pour coopérer avec chaque crochet, tandis que chaque crochet comprend une portion d'attache, qui est fixée à la caisse haute, et une portion d'accroche, qui comprend une extrémité libre s'étendant vers l'arrière et configurée pour être reçue dans l'orifice complémentaire correspondant, et que le dispositif d'accrochage est configuré de sorte que :
- en configuration flottante, chaque portion d'accroche traverse ou est en regard de l'orifice complémentaire correspondant, de manière à limiter la transmission des vibrations entre la caisse haute et la caisse basse,
- lors d'un choc frontal haut, le crochet se déplace vers l'arrière par rapport à la caisse basse, la portion d'accroche traversant l'orifice complémentaire correspondant, le crochet venant en appui sur la platine, le dispositif d'accrochage passant en configuration de retenue.

Grâce à l'invention, en cas de choc frontal haut le dispositif d'accrochage empêche les mouvements de la caisse haute par rapport à la caisse basse à la fois vers le haut et vers l'arrière, ce qui revient à préserver un espace de survie du conducteur, malgré le fait que la caisse haute soit de structure légère favorisant la visibilité vers l'extérieur. En fonctionnement normal, le dispositif d'accrochage limite la transmission des vibrations, ce qui contribue, avec la bonne visibilité vers l'extérieur, au confort de conduite et à la résistance en fatigue de la structure légère.

Selon des aspects avantageux mais non obligatoires de l'invention, une telle caisse peut incorporer une ou plusieurs des caractéristiques suivantes prises isolément ou selon toute combinaison techniquement admissible :
- En configuration flottante, chaque crochet est agencé à distance de la platine correspondante.
- En configuration flottante, chaque crochet est maintenu à distance de la platine correspondante par une cale réalisée en acier.
- L'armature est réalisée en un matériau composite et comprend une paroi avant, qui délimite la cabine à l'avant du poste de conduite, qui prolonge la face avant et qui comprend une face inférieure orientée vers le châssis, alors que la caisse haute comprend aussi un insert, qui est solidaire de la paroi avant, et que chaque portion d'attache est fixée à l'insert, du côté de la face inférieure, par des organes de fixation, par exemple des boulons.
- L'armature est réalisée en un matériau composite et comprend deux parois latérales, qui prolongent la face avant de part et d'autre d'un plan longitudinal de la caisse et qui délimitent la cabine de conduite, alors que la caisse basse comprend deux cloisons latérales, qui sont solidaires du châssis et qui supportent chacune une paroi latérale respective, que chaque paroi latérale porte un dispositif de retenue respectif, chaque dispositif de retenue étant configuré pour passer d'une configuration d'attente, dans laquelle ce dispositif de retenue limite la transmission des vibrations entre la paroi latérale associée et la cloison latérale correspondante, à une configuration de retenue, dans laquelle ce dispositif de retenue limite les déplacements de la paroi latérale par rapport à la cloison latérale correspondante, et que chaque dispositif de retenue est configuré pour passer de la configuration d'attente à la configuration de retenue lorsque la caisse haute est soumise à un choc frontal haut.
- Pour chaque dispositif de retenue :
   - ce dispositif de retenue comprend une bride basse, qui est solidaire de la paroi latérale correspondante et qui est agencée en regard de la cloison latérale correspondante,
   - en configuration d'attente du dispositif de retenue, la bride basse est située à distance de la cloison latérale en regard, tandis qu'en configuration de retenue, la bride basse est en appui contre la cloison latérale en regard.
- Chaque dispositif de retenue comprend une bride haute, qui est portée par la paroi latérale correspondante et à laquelle est fixée la bride basse, par exemple par liaison boulonnée, alors que chaque bride haute comprend une portion d'insert qui est assemblée à la paroi latérale correspondante par collage, et de préférence prise en sandwich entre deux couches de matériau composites de l'armature.

L'invention concerne aussi un véhicule ferroviaire, notamment un tramway, comprenant une caisse telle que décrite précédemment.

L'invention sera mieux comprise, et d'autres avantages de celle-ci apparaîtront plus clairement à la lumière de la description qui va suivre, d'un mode de réalisation d'une caisse de véhicule ferroviaire et d'un véhicule, conformes à son principe, donnée uniquement à titre d'exemple et faite en référence aux dessins dans lesquels :
- [Fig 1] la figure 1 est une coupe longitudinale d'un véhicule ferroviaire conforme à l'invention, comprenant une caisse, qui est elle-aussi conforme à l'invention et qui comprend un dispositif d'accrochage ;
- [Fig 2] la figure 2 est une vue en perspective de la caisse de la figure 1, montrant à plus grande échelle le dispositif d'accrochage ;
- [Fig 3] la figure 3 est une coupe, selon un plan III-III à la figure 2, du dispositif d'accrochage, et
- [Fig 4] la figure 4 est une vue en perspective, à deux échelles différentes, d'un dispositif de retenue de la caisse de la figure 1.

Un véhicule ferroviaire 10 est représenté sur la figure 1. Le véhicule ferroviaire 10 est ici un tramway. Le véhicule 10 circule sur des rails 12. Dans l'exemple illustré, les rails 12 sont rectilignes et s'étendent selon un axe longitudinal X10. Les rails 12 sont supposés être horizontaux, la description qui suit étant faite en relation à l'orientation des divers éléments du véhicule 10 sur les figures, sachant que ces éléments peuvent être orientés autrement dans la réalité.

Par commodité, on définit aussi un axe de hauteur Z10, qui est orthogonal à l'axe longitudinal X10, et un axe transversal Y10, qui est orthogonal à la fois à l'axe longitudinal X10 et à l'axe de hauteur Z10. L'axe de hauteur Z10 est donc ici un axe vertical, tandis que l'axe transversal Y10 est un axe horizontal. Une direction de déplacement du véhicule 10 le long des rails 12 définit une direction avant du véhicule 10, qui est parallèle à l'axe longitudinal X10 est qui est ici orientée vers la droite de la figure 1. Par extension, la référence X10 désigne aussi la direction avant. Une direction arrière est une direction opposée à la direction avant X10, c'est-à-dire orientée vers la gauche de la figure 1. Une direction de hauteur est orientée vers le haut de la figure 1. Par extension, la référence Z10 désigne aussi la direction de hauteur, qui est orientée à l'opposé du sol.

Le véhicule 10 est observé sur la figure 1 en coupe selon un plan longitudinal P10, qui est orthogonal à l'axe transversal Y10. Le véhicule 10 est ici représenté face à un obstacle 14, qui ne fait pas partie du véhicule 10 mais sert à préciser le contexte de l'invention. L'obstacle 14 est par exemple une remorque de camion, en particulier une ridelle de cette remorque. L'obstacle 14 est ici considéré comme immobile.

Le véhicule 10 comprend une caisse 20, cette caisse 20 comprenant une cabine de conduite 22 ménagée à une extrémité de la caisse 20. L'extrémité de la caisse 20 est donc ici une extrémité avant 20A, orientée vers l'avant lorsque le véhicule 10 circule dans la direction avant. Le véhicule 10 comprend généralement une autre extrémité, opposée de l'extrémité avant et dite « extrémité arrière ». Un autre poste de conduite est généralement ménagé à l'extrémité arrière de la caisse 20, de manière qu'un conducteur puisse conduire le véhicule 10 dans les deux sens. L'extrémité arrière n'est pas représentée, ce qui est expliqué pour l'extrémité avant 20A de la caisse 20 étant transposable à l'extrémité arrière, les directions avant et arrière étant alors inversées.

La cabine 22 comprend un poste de conduite 23. Le poste de conduite 23 est ici matérialisé par un siège 24, destiné à accueillir un conducteur, et un pupitre 26 de commande.

La caisse 20 comprend une caisse basse 30 et une caisse haute 40, qui surmonte la caisse basse 30.

Lorsque le véhicule 10 se déplace vers l'avant et heurte l'obstacle 14, la caisse haute 40 - et par extension le véhicule 10 - subit un choc dit « frontal haut », qui génère sur la caisse haute 40 une force d'impact orientée vers la direction arrière du véhicule 10. À l'inverse, lorsque le véhicule 10 se déplace vers l'avant et heurte un obstacle impactant la caisse basse 30, la caisse basse 30 - et par extension le véhicule 10 - subit un choc dit « frontal bas ».

La caisse basse 30 comprend un châssis 32. Le châssis 32 est ici réalisé par un assemblage de plaques métalliques, de préférence des plaques d'acier assemblées par soudage, et est considéré comme rigide et indéformable. La caisse basse 30 est ici devancée par un dispositif de sécurité passive 321, visible sur la figure 2. Le dispositif de sécurité passive 321 est ici composé d'une traverse déformable en acier 322 et de tampons déformables 323 qui permettent d'absorber une partie de l'énergie dégagée lors d'un choc frontal bas, par exemple lors d'une collision inter-rame. Les tampons déformables 323 sont ici au nombre de quatre, un seul des tampons 323 étant visible sur la figure 2. Les tampons déformables 323 sont par exemple réalisés en polyester. La caisse basse 30 repose, d'une part, sur les rails 12 par l'intermédiaire de bogies avec des roues 34 et, d'autre part, supporte la caisse haute 40.

Le caisse haute 40 comprend une armature 42 avec une face avant 42A, orientée vers l'avant du véhicule 10. L'armature 42 ménage une ouverture 44, matérialisé ici par une vitre, qui autorise la visibilité depuis le poste de conduite 23 vers l'extérieur de la caisse 20 selon la direction avant. L'armature 42 comprend aussi une paroi avant 46, visible sur les figures 1 et 2, qui s'étend selon un plan sensiblement horizontal et qui délimite la cabine 22 à l'avant du poste de conduite 23. La paroi avant 46 prolonge donc la face avant 42A. La paroi avant 46 comprend une face inférieure 46A, orientée vers le châssis 32.

L'armature 42 comprend aussi deux parois latérales 47, qui prolongent la face avant 42A de part et d'autre du plan longitudinal P10. Les deux parois latérales 47 sont donc agencées en regard l'une de l'autre et délimitent entre elles une portion haute de la cabine 22 vers l'arrière de la caisse 20. La caisse basse 30 comprend aussi deux cloisons latérales 37, qui sont solidaires du châssis 32 et qui supportent chacune une paroi latérale 47 respective. Les deux cloisons latérales 37 sont donc agencées en regard l'une de l'autre et délimitent entre elles une portion basse de la cabine 22, vers l'arrière de la caisse 20. Chaque paroi latérale 47 et chaque cloison latérale 37 comprend ainsi un côté intérieur, orienté du côté de la cabine 22. Les cloisons latérales 37 sont réalisées en acier.

Une seule cloison latérale 37 et une seule paroi latérale 47 sont représentées sur la figure 4. Des ouvertures latérales sont généralement ménagées dans les parois latérales 47, afin d'améliorer la visibilité vers l'extérieur du conducteur et/ou de passagers du véhicule 10. Les ouvertures latérales ne sont pas représentées.

Notamment à cause de la présence de l'ouverture 44, l'armature 42 présente une structure légère comparativement à la caisse basse 30, c'est-à-dire une structure présentant une résistance mécanique moindre. En particulier, l'armature 42 est avantageusement réalisée essentiellement en matériaux composites. Bien entendu, selon les cas l'armature 42 inclut des éléments réalisés dans d'autres matériaux, par exemples des renforts métalliques autour des ouvertures latérales, etc.

Ainsi, on comprend qu'en cas de choc frontal bas, c'est-à-dire au niveau de la caisse basse 30, le dispositif de sécurité passive 321 et le châssis 32 sont suffisants pour dissiper l'essentiel de l'énergie du choc et préserver la cabine de conduite 22, tandis qu'en cas de choc frontal haut, c'est-à-dire au niveau de la caisse haute 40, comme illustré sur la figure 1, la caisse haute 40 n'est pas suffisamment résistante pour, à elle seule, dissiper l'énergie du choc et préserver la cabine de conduite 22.

À cet effet, la caisse haute 40 est reliée à la caisse basse 30 par un dispositif d'accrochage 100, qui est agencé à l'avant de la caisse 20 par rapport au poste de conduite 23.

En fonctionnement normal, c'est-à-dire en l'absence de choc frontal, le dispositif d'accrochage 100 est configuré pour limiter la transmission des vibrations entre la caisse haute basse 30 et la caisse haute 40. Les vibrations sont par exemple les vibrations dues au roulement des roues 34 sur les rails 12. Le dispositif d'accrochage 100 alors dans une configuration dite « flottante ». En configuration flottante, le dispositif d'accrochage 100 permet ainsi de limiter la transmission des vibrations au poste de conduite 23, contribuant ainsi au confort du conducteur.

Lorsque la caisse haute 40 est soumise à un choc frontal haut, la caisse haute 40 se déforme légèrement vers l'arrière et le dispositif d'accrochage 100 passe dans une configuration dite « de retenue », dans laquelle le dispositif d'accrochage 100 limite les déplacements de la caisse haute 40 par rapport à la caisse basse 30 selon la direction arrière et selon la direction de hauteur. Autrement dit, en cas de choc frontal haut, le dispositif d'accrochage 100 limite les déplacements de la paroi avant 46 vers l'arrière par rapport à la caisse basse 30 - autrement dit empêche la caisse haute 40 de s'enfoncer par rapport à la caisse basse 30 -, préservant l'espace de survie du conducteur dans la cabine de conduite 22 et contribuant à la sécurité du conducteur.

On décrit à présent le dispositif d'accrochage 100 à l'aide des figures 2 et 3.

Le dispositif d'accrochage 100 est ici réalisé par deux crochets 110, qui sont fixés à la caisse haute 40, chaque crochet coopérant avec un orifice complémentaire 120 ménagé dans une platine 122 solidaire de la partie basse 30, par exemple fixée par soudage au châssis 32. La platine 122 est ici réalisée en deux parties, qui s'étendent chacune selon un plan transversal T10, c'est à dire un plan orthogonal à l'axe longitudinal X10. Chaque partie de la platine 122 ménage un orifice complémentaire 120 configuré pour coopérer avec un crochet 110 respectif. En variante non représentée, la platine 122 est réalisée d'un seul tenant, formant un bouclier solidaire du châssis 32.

Les deux crochets 110 sont ici agencés symétriquement par rapport au plan longitudinal P10. Les deux crochets 110 fonctionnement de la même façon, ce qui est valable pour un des deux crochets étant transposable à l'autre crochet.

Chaque crochet 110 présente ici une forme de « C », avec une branche haute agencée en regard d'une branche basse formant une ouverture du C. L'ouverture du C est orientée vers l'arrière de la caisse 20, c'est-à-dire vers la gauche des figures 1 à 3. Pour chaque crochet 110, la branche haute du C forme une portion d'attache 112 du crochet 110, qui est fixée à la caisse haute 40, tandis que la branche basse forme une portion d'accroche 114 du crochet 110. La portion d'accroche 114 comprend une extrémité libre s'étendant vers l'arrière et configurée pour être reçue dans l'orifice complémentaire 120 correspondant.

Le dispositif d'accrochage 100 est configuré de sorte qu'en configuration flottante, chaque portion d'accroche 114 traverse ou est en regard de l'orifice complémentaire 120 correspondant, de manière à limiter la transmission des vibrations entre la caisse haute 40 et la caisse basse 30. Lors d'un choc frontal haut, alors que la caisse haute 40 se déforme, le crochet 110 se déplace vers l'arrière par rapport à la caisse basse 30 et, alors que la portion d'accroche 114 est reçue dans l'orifice complémentaire 120 correspondant, le crochet 110 vient en appui sur la platine 122. Autrement dit, chaque crochet 110 est en butée arrière contre la platine 122 correspondante, le dispositif d'accrochage 100 est alors en configuration de retenue.

Dans l'exemple illustré, le dispositif d'accrochage 100 comprend, pour chaque crochet 110, une cale 102, qui est fixée au crochet 110 associé, dans le creux du crochet 110. Chaque cale 102 est agencée en regard de la platine 102 correspondante. Les cales 102 sont par exemple réalisée en acier. En configuration flottante du dispositif d'accrochage 100, chaque cale 102 est à distance de la platine 122 correspondante, tandis qu'en configuration de retenue dispositif d'accrochage 100, la cale 102 est en butée arrière contre la platine 122 correspondante.

D'autre part, en configuration de retenue, la portion d'accroche 114 est reçue dans l'orifice complémentaire 120 correspondant limite aussi les mouvements de translation la caisse haute 40 par rapport à la caisse basse 30 dans le plan transversal T10, ce qui permet en particulier d'empêcher la caisse haute 40 de se lever, selon l'axe de hauteur Z10, par rapport à la caisse basse 30.

En configuration flottante, chaque portion d'accroche 114 est de préférence agencée à distance de la platine 122 correspondante, c'est-à-dire qu'il n'y a aucun contact physique direct entre la portion d'accroche 114 et la platine 122. Il n'y a ainsi aucune transmission de vibration au travers de l'organe d'accrochage 100. Autrement dit la transmission des vibrations est limitée.

Comme évoqué précédemment, l'armature 42 est avantageusement réalisée en un matériau composite, comprenant une matrice réalisée en résine polymère renforcée de fibres. Le matériau composite est ici une résine polyester renforcée de fibres de verre. Les fibres se présentent sous forme de tissus, aussi appelés « *mat* » en anglais, qui sont découpés aux dimensions voulues puis positionnés dans un moule. Le matériau composite comprend ainsi plusieurs couches de tissus, qui sont superposées les unes sur les autres et qui sont imprégnées de résine non encore polymérisée. Une fois la résine polymérisée, les couches de tissus sont solidarisées les unes aux autres par la résine.

Pour chaque crochet 110, la caisse haute 40 comprend alors un insert 48, qui est solidaire de la paroi avant 46, tandis que chaque portion d'attache 112 est fixée à l'insert 48. La portion d'attache 112 est ici fixée à l'insert 48 par des organes de fixation 50, ici des boulons. Chaque insert 48 est par exemple réalisé par une plaque de métal, qui est collée à l'armature 42. De préférence, l'insert 48 est déformable sur sa partie avant, de manière à absorber une partie de l'énergie de collision en cas de choc frontal haut. L'insert 48 est de préférence straté, c'est-à-dire collé et pris en sandwich entre deux couches du matériau composite de l'armature 42.

Avantageusement, des entretoises 49 sont agencées entre chaque crochet 110 et l'insert 48 correspondant. Les entretoises 49 sont présentes pour assurer la position des crochets 110 et la portion d'accroche 114 dans l'orifice 120. Les entretoises 49 sont de préférence réalisées en acier.

Lorsque l'armature 42 est réalisée en matériaux composites, en cas de choc frontal haut le dispositif d'accrochage 110 limite les déplacements de la caisse haute 40 par rapport à la caisse basse 20 vers l'arrière, cependant les parois latérales 47 de l'armature 42 ont tendances à s'élargir et à déformer la cabine de conduite 22, ce qui engendre un mouvement vers l'arrière de la cabine de conduite 22, pouvant altérer l'espace de survie du conducteur.

Pour résoudre ce problème, chaque paroi latérale 47 porte un dispositif de retenue 200 respectif, configuré pour limiter les mouvements de la paroi latérale 47 relativement à la cloison latérale 37 correspondante en cas de choc haut. Le nombre et l'agencement des dispositifs de retenue 200 ne sont pas limitatifs. La description qui suit est donnée en référence au dispositif de retenue 200 représenté en figure 4.

Le dispositif de retenue 200 comprend une bride haute 210, portée par la paroi latérale 47 correspondante du côté intérieur de la paroi latérale 47, et une bride basse 220, qui est agencée en regard de la cloison latérale 37 correspondante. La bride haute 210 comprend une portion d'insert 212, qui est assemblée à la paroi latérale 47 correspondante par collage. La portion d'insert 212 est de préférence prise en sandwich entre deux couches de matériau composites de l'armature 42. La bride haute 210 comprend aussi une zone d'attache 214, qui s'étend selon un plan sensiblement orthogonal à l'axe de hauteur Z10.

La zone d'attache 214 de la bride haute 210 est reliée à la bride basse 220 par un organe de fixation 230, formé ici par deux boulons. Une cale d'ajustement 240, réalisée de préférence en acier, est ici intercalée entre la bride haute 210 et la bride basse 240. La bride haute 210 et la bride basse 220 sont chacune réalisée en un matériau métallique, de préférence en acier, et sont par exemple fabriquées par pliage et/ou soudage d'une plaque métallique.

En fonctionnement normal du véhicule 10, la bride basse 220 est située à distance de la cloison latérale 37 correspondante. Autrement dit, un jeu existe entre la bride basse 220 et la cloison latérale 37 correspondante. Chaque dispositif de retenue 200 est alors dans une configuration d'attente, dans laquelle ce dispositif de retenue 200 limite la transmission des vibrations entre la paroi latérale 47 et la cloison latérale 37 correspondante. En cas de choc frontal haut, la paroi latérale 47 se déforme suivant l'axe transversal Y10, ce qui a pour effet de plaquer la bride basse 220 contre la cloison latérale 37 en regard. La rigidité de l'assemblage des deux brides 210 et 220 permet la limitation de la déformation de la paroi latérale 47. Autrement dit, chaque dispositif de retenue 200 est configuré pour passer de la configuration d'attente à une configuration de retenue, dans laquelle ce dispositif de retenue 200 limite les déplacements de la paroi latérale 47 par rapport à la cloison latérale 37 correspondante.

Chaque dispositif de retenue 200 est donc configuré pour passer de la configuration d'attente à la configuration de retenue lorsque la caisse haute 40 est soumise à un choc frontal et se déforme.

Dans le mode de réalisation illustré, le dispositif d'accrochage 100 comprend deux crochets 110. En variante non illustrée, le dispositif d'accrochage 100 comprend un seul crochet du type des crochets 110, ou bien trois crochets ou plus. Plus généralement, le dispositif d'accrochage 100 comprend au moins un crochet 110, chacun reçu dans un orifice 120 complémentaire ménagé dans la platine 122 de la caisse basse 30.

Dans le mode de réalisation illustré, lorsque le dispositif d'accrochage 100 est en configuration d'attente, il n'y a aucun contact direct entre, d'une part, les crochets 110 et les cales 102 et, d'autre part, la platine 122.

En variante non illustrée, des éléments amortisseurs, réalisés en un matériau limitant la transmission des vibrations, par exemple un matériau élastomère, sont intercalés entre chaque crochet 110 et la platine 122, de manière à limiter la transmission des vibrations. Que des éléments amortisseurs soient présent ou non, le dispositif d'accrochage 100 est configuré, en configuration d'attente, pour limiter la transmission des transmissions des vibrations entre la caisse haute 40 et la caisse basse 30.

De manière similaire, dans le mode de réalisation illustré, lorsque le dispositif de retenue 200 est en configuration d'attente, il n'y a aucun contact direct entre, d'une part, chaque bride basse 220 et, d'autre part, la cloison latérale 37 située en regard.

En variante non illustrée, des entretoises amortissantes, réalisées par exemple en matériau élastomère, sont intercalées entre chaque platine basse 220 et la cloison latérale 37 en regard, de manière à limiter la transmission des vibrations entre la paroi latérale 47 et la cloison latérale 37 associées. Que des entretoises amortissantes soient présentes ou non, le dispositif de retenue 200 est configuré, en configuration d'attente, pour limiter la transmission des vibrations entre la paroi latérale 47 et la cloison latérale 37 associées.

Dans l'exemple illustré, le dispositif de retenue 200 comprend la bride haute 210 et la bride basse 220, qui sont deux pièces distinctes. Ainsi, la bride haute 210 est fixée à l'armature 42 lors de la fabrication de l'armature 42. Lors de l'assemblage de la caisse 20, une fois que l'armature 42 est positionnée sur la caisse basse 30, la bride basse 220 est fixée à la bride haute 210, la bride basse 220 étant positionnée en regard et à distance de la cloison latérale 37 correspondante.

En variante non illustré, la bride haute 210 et la bride basse 220 sont fabriquées d'une seule pièce. La situation où la bride haute 210 et la bride basse 220 sont deux pièces distinctes est néanmoins préférée car facilite l'assemblage de la caisse 20.

Les modes de réalisation et les variantes mentionnées ci-dessus peuvent être combinés entre eux pour générer de nouveaux modes de réalisation de l'invention telle que définie dans les revendications.

## Revendications

1. Caisse (20) de véhicule ferroviaire (10), la caisse comprenant :
- une cabine (22) de conduite, qui est ménagée à une extrémité avant (20A) de la caisse et qui comprend un poste de conduite (23),
- une caisse haute (40), ayant une armature (42) comprenant une face avant (42A) dans laquelle est ménagée une ouverture (44) pour autoriser la visibilité depuis le poste de conduite vers l'extérieur de la caisse (20) selon une direction avant (X10), et
- une caisse basse (30), qui comprend un châssis (32) et qui supporte la caisse haute (40),
dans laquelle la caisse comprend un dispositif d'accrochage (100), qui :
- relie la caisse haute (40) à la caisse basse (30),
- est agencé à l'avant de la caisse (20) par rapport au poste de conduite, et
- est configuré pour passer d'une configuration flottante, dans laquelle le dispositif d'accrochage (100) limite la transmission des vibrations entre la caisse haute (40) et la caisse basse (30), à une configuration de retenue, dans laquelle le dispositif d'accrochage (100) limite les déplacements de la caisse haute (40) par rapport à la caisse basse (30) selon une direction arrière opposée à la direction avant (X10) et selon une direction de hauteur (Z10), lorsque la caisse haute (40) est soumise à un choc frontal haut, qui génère une force d'impact orientée vers la direction arrière et qui déforme la caisse haute (40),
**caractérisée en ce que** :
- le dispositif d'accrochage (100) comprend au moins un crochet (110), tandis que la caisse basse (30) comprend une platine (122) ménageant un orifice complémentaire (120) configuré pour coopérer avec chaque crochet (110),
- chaque crochet (110) comprend une portion d'attache (112), qui est fixée à la caisse haute, et une portion d'accroche (114), qui comprend une extrémité libre s'étendant vers l'arrière et configurée pour être reçue dans l'orifice complémentaire (120) correspondant,
- le dispositif d'accrochage (100) est configuré de sorte que :
• en configuration flottante, chaque portion d'accroche (114) traverse ou est en regard de l'orifice complémentaire (120) correspondant, de manière à limiter la transmission des vibrations entre la caisse haute (40) et la caisse basse (30),
• lors d'un choc frontal haut, le crochet (110) se déplace vers l'arrière par rapport à la caisse basse (30), la portion d'accroche (114) traversant l'orifice complémentaire (120) correspondant, le crochet (110) venant en appui sur la platine (122), le dispositif d'accrochage (100) passant en configuration de retenue.

2. Caisse (20) selon la revendication 1, dans laquelle, en configuration flottante, chaque crochet (110) est agencé à distance de la platine (122) correspondante.

3. Caisse (20) selon la revendication 1, dans laquelle, en configuration flottante, chaque crochet (110) est maintenu à distance de la platine (122) correspondante par une cale (102) réalisée en acier.

4. Caisse (20) selon l'une quelconque des revendications 1 à 3, dans laquelle :
- l'armature (42) est réalisée en un matériau composite et comprend une paroi avant (46), qui délimite la cabine (22) à l'avant du poste de conduite (23), qui prolonge la face avant (42A) et qui comprend une face inférieure (46A) orientée vers le châssis (32),
- la caisse haute (40) comprend aussi un insert (48), qui est solidaire de la paroi avant (46),
- chaque portion d'attache (112) est fixée à l'insert (48), du côté de la face inférieure (46A), par des organes de fixation (50), par exemple des boulons.

5. Caisse (20) selon l'une quelconque des revendications 1 à 4, dans laquelle :
- l'armature (42) est réalisée en un matériau composite et comprend deux parois latérales (47), qui prolongent la face avant (42A) de part et d'autre d'un plan longitudinal (P10) de la caisse (20) et qui délimitent la cabine (22) de conduite,
- la caisse basse (30) comprend deux cloisons latérales (37), qui sont solidaires du châssis (32) et qui supportent chacune une paroi latérale (47) respective,
- chaque paroi latérale (47) porte un dispositif de retenue (200) respectif, chaque dispositif de retenue étant configuré pour passer d'une configuration d'attente, dans laquelle ce dispositif de retenue limite la transmission des vibrations entre la paroi latérale (47) associée et la cloison latérale (37) correspondante, à une configuration de retenue, dans laquelle ce dispositif de retenue (200) limite les déplacements de la paroi latérale (47) par rapport à la cloison latérale (37) correspondante,
- chaque dispositif de retenue (200) est configuré pour passer de la configuration d'attente à la configuration de retenue lorsque la caisse haute (40) est soumise à un choc frontal haut.

6. Caisse (20) selon la revendication 5, dans laquelle, pour chaque dispositif de retenue (200) :
- ce dispositif de retenue comprend une bride basse (220), qui est solidaire de la paroi latérale (47) correspondante et qui est agencée en regard de la cloison latérale (37) correspondante,
- en configuration d'attente du dispositif de retenue (200), la bride basse (220) est située à distance de la cloison latérale (37) en regard, tandis qu'en configuration de retenue, la bride basse (220) est en appui contre la cloison latérale (37) en regard.

7. Caisse (20) selon la revendication 6, dans laquelle :
- chaque dispositif de retenue (200) comprend une bride haute (210), qui est portée par la paroi latérale (47) correspondante et à laquelle est fixée la bride basse (220), par exemple par liaison boulonnée,
- chaque bride haute (210) comprend une portion d'insert (212) qui est assemblée à la paroi latérale (47) correspondante par collage, et de préférence prise en sandwich entre deux couches de matériau composites de l'armature (42).

8. Véhicule ferroviaire (10), notamment un tramway, comprenant une caisse (20) selon l'une quelconque des revendications 1 à 7.

## Patentansprüche

1. Wagenkasten (20) eines Schienenfahrzeugs (10), der Wagenkasten umfassend:
- eine Fahrerkabine (22), die an einem vorderen Ende (20A) des Wagenkastens angeordnet ist und die einen Fahrerplatz (23) umfasst,
- einen oberen Wagenkasten (40), der einen Rahmen (42) aufweist, umfassend eine Vorderseite (42A), in der eine Öffnung (44) ausgebildet ist, um die Sicht von dem Fahrerplatz aus nach außerhalb des Wagenkastens (20) in einer Vorwärtsrichtung (X10) zu ermöglichen, und
- einen unteren Wagenkasten (30), der einen Rahmen (32) umfasst und den oberen Wagenkasten (40) trägt,
wobei Wagenkasten eine Aufhängevorrichtung (100) umfasst, die:
- den oberen Wagenkasten (40) mit dem unteren Wagenkasten (30) verbindet,
- in Bezug auf den Fahrerplatz vor dem Wagenkasten (20) angeordnet ist und
- konfiguriert ist, um von einer schwebenden Konfiguration, in der die Aufhängevorrichtung (100) die Übertragung von Vibrationen zwischen dem oberen Wagenkasten (40) und dem unteren Wagenkasten (30) begrenzt, in eine Haltkonfiguration überzugehen, in der die Aufhängevorrichtung (100) die Bewegungen des oberen Wagenkastens (40) in Bezug auf den unteren Wagenkasten (30) in einer hinteren Richtung entgegen der Vorwärtsrichtung (X10) und in einer Höhenrichtung (Z10) begrenzt, wenn der obere Wagenkasten (40) einem oberen Frontalaufprall ausgesetzt ist, der eine nach hinten gerichtete Aufprallkraft erzeugt, die den oberen Wagenkasten (40) verformt,
**dadurch gekennzeichnet, dass**:
- die Aufhängevorrichtung (100) mindestens einen Haken (110) umfasst, während der untere Wagenkasten (30) eine Platte (122) umfasst, die eine komplementäre Öffnung (120) bildet, die konfiguriert ist, um mit jedem Haken (110) zusammenzuwirken,
- jeder Haken (110) einen Befestigungsabschnitt (112), der an der oberen Kiste befestigt ist, und einen Einhängeabschnitt (114) umfasst, der ein freies Ende umfasst, das sich nach hinten erstreckt und konfiguriert ist, um in der entsprechenden komplementären Öffnung (120) aufgenommen zu werden,
- wobei die Aufhängevorrichtung (100) konfiguriert ist, sodass:
• in der schwebenden Konfiguration jeder Einhängeabschnitt (114) durch die entsprechende komplementäre Öffnung (120) hindurchgeht oder dieser gegenüberliegt, um die Übertragung von Vibrationen zwischen dem oberen (40) und dem unteren (30) Wagenkasten zu begrenzen,
• sich der Haken (110) bei einem hohen Frontalaufprall in Bezug auf den unteren Wagenkasten (30) nach hinten bewegt, wobei der Einhängeabschnitt (114) durch die entsprechende komplementäre Öffnung (120) hindurchgeht, der Haken (110) an der Platte (122) in Anlage kommt und die Aufhängevorrichtung (100) in die Haltekonfiguration übergeht.

2. Wagenkasten (20) nach Anspruch 1, wobei in der schwebenden Konfiguration jeder Haken (110) beabstandet von der entsprechenden Platte (122) angeordnet ist.

3. Wagenkasten (20) nach Anspruch 1, wobei in der schwebenden Konfiguration jeder Haken (110) durch einen aus Stahl gefertigten Keil (102) in einem Abstand von der entsprechenden Platte (122) gehalten wird.

4. Wagenkasten (20) nach einem der Ansprüche 1 bis 3, wobei:
- der Rahmen (42) aus einem Verbundmaterial gefertigt ist und eine Vorderwand (46) umfasst, die die Kabine (22) vor dem Fahrerplatz (23) begrenzt, die die Vorderseite (42A) verlängert und eine Unterseite (46A) umfasst, die zum Rahmen (32) hin ausgerichtet ist,
- der obere Wagenkasten (40) auch einen Einsatz (48) umfasst, der fest mit der Vorderwand (46) verbunden ist,
- jeder Anbringungsabschnitt (112) an dem Einsatz (48) durch Befestigungselemente (50), zum Beispiel Bolzen, an der Seite der Unterseite (46A) befestigt ist.

5. Wagenkasten (20) nach einem der Ansprüche 1 bis 4, wobei:
- der Rahmen (42) aus einem Verbundmaterial gefertigt ist und zwei Seitenwände (47) umfasst, die die Vorderseite (42A) auf beiden Seiten einer Längsebene (P10) des Wagenkastens (20) verlängern und die Fahrerkabine (22) begrenzen,
- der untere Wagenkasten (30) zwei Seitenwände (37) umfasst, die fest mit dem Rahmen (32) verbunden sind und jeweils eine jeweilige Seitenwand (47) tragen,
- jede Seitenwand (47) eine jeweilige Haltevorrichtung (200) trägt, wobei jede Haltevorrichtung konfiguriert ist, um von einer Ruhekonfiguration, in der diese Haltevorrichtung die Übertragung von Vibrationen zwischen der zugehörigen Seitenwand (47) und der entsprechenden Seitenwand (37) begrenzt, in eine Haltekonfiguration überzugehen, in der diese Haltevorrichtung (200) die Bewegungen der Seitenwand (47) in Bezug auf die entsprechende Seitenwand (37) begrenzt,
- jede Haltevorrichtung (200) konfiguriert ist, um von der Ruhekonfiguration in die Haltekonfiguration überzugehen, wenn der obere Wagenkasten (40) einem oberen Frontalaufprall ausgesetzt wird.

6. Wagenkasten (20) nach Anspruch 5, wobei für jede Haltevorrichtung (200):
- diese Haltevorrichtung einen niedrigen Flansch (220) umfasst, der fest mit der entsprechenden Seitenwand (47) verbunden ist und gegenüber der entsprechenden Seitenwand (37) ausgebildet ist,
- der untere Flansch (220) in der Ruhekonfiguration der Haltevorrichtung (200) von der gegenüberliegenden Seitenwand (37) beabstandet ist, während der untere Flansch (220) in der Haltekonfiguration an der gegenüberliegenden Seitenwand (37) anliegt.

7. Wagenkasten (20) nach Anspruch 6, wobei:
- jede Haltevorrichtung (200) einen oberen Flansch (210) umfasst, der von der entsprechenden Seitenwand (47) getragen wird und an dem der untere Flansch (220) befestigt ist, zum Beispiel durch Schraubverbindung,
- jeder obere Flansch (210) einen Einsatzabschnitt (212) umfasst, der mit der entsprechenden Seitenwand (47) durch Kleben zusammengesetzt ist und vorzugsweise zwischen zwei Schichten aus Verbundmaterial des Rahmens (42) eingespannt ist.

8. Schienenfahrzeug (10), insbesondere eine Straßenbahn, umfassend einen Wagenkasten (20) nach einem der Ansprüche 1 bis 7.

## Claims

1. A body (20) of a railway vehicle (10), the body comprising:
- a driving cab (22) provided at a front end (20A) of the body and comprises a driving station (23),
- an upper body (40), having a frame (42) comprising a front face (42A) wherein an opening (44) is provided to permit visibility from the driving station to the outside of the body (20) along a forward direction (X10), and
- a lower body (30), which comprises a frame (32) and supports the upper body (40),
wherein the body comprises an attachment system (100), which:
- connects the upper body (40) to the lower body (30),
- is arranged at the front of the body (20) with respect to the driving station, and
- is configured to change from a floating configuration, wherein the attachment system (100) limits the transmission of vibrations between the upper body (40) and the lower body (30), to a restraint configuration, wherein the attachment system (100) limits the movements of the upper body (40) relative to the lower body (30) along a rearward direction opposite to the forward direction (X10) and along a height direction (Z10), when the upper body (40) is subjected to an upper frontal impact force that generates an impact force that deflects the upper body (40)
**characterized in that**:
- the attachment system (100) comprises at least one hook (110), while the lower body (30) comprises a plate (122) forming a mating orifice (120) configured to cooperate with each hook (110),
- each hook (110) comprises a fastening portion (112), which is attached to the upper body, and an attachment portion (114), which comprises a free end extending rearwards and configured to be received in the corresponding mating hole (120),
- the attachment system (100) is configured so that:
• in the floating configuration, each attachment portion (114) extends through or faces the corresponding mating orifice (120), so as to limit the transmission of vibrations between the upper body (40) and the lower body (30),
• in the event of an upper frontal impact, the hook (110) moves backwards relative to the lower body (30), the attachment portion (114) extending through the corresponding mating orifice (120), the hook (110) bearing on the plate (122), the attachment system (100) changing to the restraint configuration.

2. The body (20) according to claim 1, wherein, in the floating configuration, each hook (110) is arranged at a distance from the corresponding plate (122).

3. The body (20) according to claim 1, wherein, in the floating configuration, each hook (110) is kept at a distance from the corresponding plate (122) by a shim (102) made of steel.

4. The body (20) according to any of claims 1 to 3, wherein:
- the reinforcement (42) is made of a composite material and comprises a front wall (46), which delimits the cab (22) at the front of the driving station (23), which continues the front face (42A) and which comprises a lower face (46A) oriented toward the frame (32),
- the upper body (40) also comprises an insert (48), which is rigidly attached to the front wall (46).
- each attachment portion (112) is fastened to the insert (48), on the side of the lower face (46A), by attachment members (50), e.g. bolts.

5. The body (20) according to any of claims 1 to 4, wherein:
- the reinforcement (42) is made of a composite material and comprises two side walls (47), which extend the front face (42A) on either side of a longitudinal plane (P10) of the body (20) and which delimit the driving cab (22),
- the lower body (30) comprises two lateral partitions (37), which are rigidly attached to the frame (32) and which each support a respective lateral wall (47),
- each side wall (47) supports a respective restraint device (200), each restraint device being configured to change from a standby configuration, wherein the restraint device limits the transmission of vibrations between the associated side wall (47) and the corresponding side wall (37), to a restraint configuration, wherein the restraint device (200) limits the movements of the side wall (47) relative to the corresponding side wall (37),
- each restraint device (200) is configured to change from the standby configuration to the restraint configuration when the upper body (40) is subjected to an upper frontal impact.

6. The body (20) according to claim 5, wherein for each retainer (200):
- the restraint device comprises a low flange (220), which is rigidly attached to the corresponding side wall (47) and which is arranged opposite the corresponding side wall (37),
- in the standby configuration of the restraint device (200), the lower flange (220) is located at a distance from the opposite lateral partition (37), while in the restraint configuration, the lower flange (220) bears against the opposite lateral partition (37).

7. The body (20) according to claim 6, wherein:
- each restraint device (200) comprises an upper flange (210), which is supported by the corresponding side wall (47) and to which the low flange (220) is attached, e.g. by a bolted connection,
- each upper flange (210) comprises an insert portion (212) which is assembled to the corresponding lateral wall (47) by bonding, and preferably sandwiched between two layers of composite material of the reinforcement (42).

8. A railways vehicle (10), in particular a tram, including a body (20) according to any of claims 1 to 7.
